# EUROPÄISCHE PATENTSCHRIFT

(11) **EP 3 558 690 B1**
(45) Veröffentlichungstag und Bekanntmachung des Hinweises auf die Patenterteilung: **03.07.2024**
(21) Anmeldenummer: 17811445.0
(22) Anmeldetag: 22.11.2017
(51) Int. Cl.: B42D 25/29, G07D 11/00, B42D 25/405, B42D 25/41, G07D 11/30, B42D 25/305, B42D 25/36, B42D 25/369, B42D 25/378, B42D 25/382

(54) **VERFAHREN ZUR KONTROLLE UND NACHVERFOLGUNG EINZELNER BANKNOTEN UND DEREN VORLÄUFER WÄHREND IHRER HERSTELLUNG**
METHOD FOR MONITORING AND TRACING INDIVIDUAL BANK NOTES AND PRECURSORS THEREOF DURING PRODUCTION THEREOF
PROCÉDÉ DE CONTRÔLE ET DE SUIVI DE BILLETS DE BANQUE INDIVIDUELS ET DE LEURS PRÉCURSEURS PENDANT LEUR FABRICATION

(30) Priorität: 21.12.2016 DE 102016015337
(43) Veröffentlichungstag der Anmeldung: 30.10.2019
(73) Patentinhaber: Giesecke+Devrient Currency Technology GmbH, 81677 München (DE)
(72) Erfinder: SEIDEMANN, Wolfram, 81827 München (DE); PFEIFFER, Matthias, 81675 München (DE); KALLINGER, Robert, 85375 Neufahrn (DE); KRETSCHMAR, Friedrich, 81929 München (DE); PLASCHKA, Reinhard, 82319 Starnberg (DE); ZERBES, Jürgen, 81247 München (DE)
(74) Vertreter: Giesecke+Devrient IP
(86) Internationale Anmeldenummer: PCT/EP2017/001363
(87) Internationale Veröffentlichungsnummer: WO 2018/114030

(56) Entgegenhaltungen:
- WO-A2-2008/049550
- DE-A1- 10 163 267
- DE-A9- 10 243 653
- DE-C2- 3 240 217
- US-A1- 2004 112 235

## Beschreibung

Die Erfindung betrifft ein Verfahren zur Kontrolle und/oder Nachverfolgung einer einzelnen Banknote und eines Vorläufers der Banknote in Form eines einzelnen Nutzens auf einem Banknotenbogen während des Herstellungsprozesses der Banknote und des einzelnen Nutzens

Ein solches Verfahren ist gemäß Oberbegriff des Anspruchs 1 aus DE 101 63 267 A1 bereits bekannt.

Aus DE 3240217 C2 ist ein Verfahren zur Kontrolle von Banknotenbogen während ihrer Fertigung bekannt. Ein Banknotenbogen ist ein großformatiges Substrat, auf das eine bestimmte Anzahl von sogenannten Nutzen in Reihen und Spalten angeordnet aufgedruckt werden. Wird in einem späteren Verfahrensschritt der Banknotenherstellung der Banknotenbogen entlang der Kanten der Nutzen geschnitten, ergeben die einzelnen Nutzen jeweils eine Banknote.

Bei dem Verfahren der DE 3240217 C2 laufen wenigstens einige der Arbeitsgänge des Banknotendrucks, der Qualitätskontrolle, der Nummerierung und der Zerschneidung der Bogenstapel in voneinander unabhängigen Arbeitsstationen ab. Alle Banknotenbogen werden mit einem Code versehen, alle Codes in einem Computer gespeichert, die Codes auf den Banknotenbogen automatisch gelesen und mit den gespeicherten Codes verglichen. Bei Nicht-übereinstimmung wird ein Fehlersignal erzeugt. Unabhängig von der Nummerierung der Banknotenbogen werden vor oder beim Durchlauf der Banknotenbogen durch das erste Druckwerk auf dem Rand der Banknotenbogen, der bei einem späteren Randbeschnitt abgeschnitten wird, fortlaufend nummerierte Codes aufgebracht. Das Lesen und der Vergleich dieser Codes mit den gespeicherten, zu allen Banknotenbogen eines Bogenstapels gehörenden Codes, wird jedes Mal vor und/ oder nach einem Arbeitsgang in wenigstens einigen der Arbeitsstationen wiederholt.

Mit diesem aus dem Stand der Technik bekannten Verfahren ist nur eine Kontrolle und/oder Nachverfolgung während der Herstellung von Banknotenbogen möglich, nicht jedoch die Kontrolle und/oder Nachverfolgung einer einzelnen Banknote oder eines Vorläufers der Banknote in Form eines einzelnen Nutzens auf einem Banknotenbogen.

Der Erfindung liegt deshalb die Aufgabe zugrunde, ein Verfahren bereitzustellen, mit dem die Nachteile des Standes der Technik behoben werden können.

Diese Aufgabe wird durch die Merkmale des unabhängigen Anspruches gelöst. Weiterbildungen der Erfindung sind Gegenstand der abhängigen Ansprüche.

Erfindungsgemäß wird ein individuelles Merkmal der Banknote oder des einzelnen Nutzens erfasst und in einer Datenbank für eine mögliche spätere Abfrage gespeichert.

Erfindungsgemäß wird das individuelle Merkmal der Banknote oder des einzelnen Nutzens während des Herstellungsprozesses der Banknote oder des einzelnen Nutzens auf die Banknote, oder den einzelnen Nutzen aufgebracht wird. Hierbei kann das individuelle maschinenlesbare Merkmal mittels eines Markierungsverfahrens, beispielsweise eines Lasers oder mittels eines bildgebenden Verfahrens oder eines Druckverfahrens auf die Banknote oder den einzelnen Nutzen aufgebracht werden und wird beispielsweise durch eine Zifferung, bestehend aus einem oder mehreren alphanumerischen Zeichen, oder einen Code wie beispielsweise einen Strichcode oder einen 2D-Code oder einem andersartigen maschinenlesbaren Code gebildet.

Die genannten Druckverfahren sind beispielsweise Hochdruck bzw. Zifferndruck, Digitaldruck wie beispielsweise Inkjet, Laserdruck oder Thermodruck oder Stichtiefdruck.

Mit dem Laser kann die individuelle Markierung auf oder in das Banknotensubstrat mittels Verfärbung oder Entfärbung, Materialabtrag, Aufschäumung des Banknotensubstrats oder Perforierung auf- oder eingebracht werden. Die Markierung kann hierbei sichtbar oder auch für den Menschen unsichtbar sein, ist aber auf jeden Fall maschinenlesbar.

Erfindungsgemäß wird das individuelle Merkmal so früh wie möglich, insbesondere bereits unmittelbar nach der Herstellung der Banknote oder des Vorläufers auf die Banknote oder den einzelnen Nutzen aufgebracht. Damit kann besonders bevorzugt die gesamte Produktionskette einer Banknote von der Erzeugung des Substrats der Banknote bis zur Verpackung von Banknotenbündeln lückenlos verfolgt und verifiziert werden. Besonders bevorzugt ist hierbei das Aufbringen der individuellen Markierungen auf die Substratbahn am Ausgang einer Papiermaschine. Die individuellen Markierungen werden dabei an den Positionen auf der Substratbahn aufgebracht, an denen später die einzelnen Nutzen angeordnet bzw. positioniert sind.

Gemäß einer alternativen bevorzugten Ausführungsform ist vorgesehen, dass das individuelle Merkmal ("Material-Fingerprint") der Banknote, oder des einzelnen Nutzens durch eine Material- und/oder Formeigenschaft der Banknote oder des einzelnen Nutzens gebildet wird. Beispielsweise wird die Material- und/oder Formeigenschaft der Banknote oder des einzelnen Nutzens gebildet durch die individuelle Oberflächenbeschaffenheit, Materialbeschaffenheit, Transluzenz, geometrische Abmessung der Banknote, oder des einzelnen Nutzens. Des Weiteren können auch die individuell erfolgte Positionierung einzelner Sicherheitselemente oder Sicherheitsmerkmale auf und/ oder in der Banknote oder dem einzelnen Nutzen erfasst werden, wie beispielsweise die Lage bzw. der geometrische Ort von Melierfasern, Planchetten, Sicherheitsfäden, Sicherheitsstreifen oder Wasserzeichen auf bzw. im Papiersubstrat.

Besonders bevorzugt ist das individuelle Merkmal mittels eines maschinellen Verfahrens auslesbar, wobei es mittels eines entsprechenden Sensors erfasst werden kann. Beispielsweise weist das individuelle Merkmal optisch erfassbare, lumineszierende wie fluoreszierende oder phosphoreszierende, infrarot-erkennbare, magnetische, elektrisch leitfähige Merkmale auf.

Es können auch zwei oder mehrere Markierungen bzw. maschinenlesbare Felder kombiniert werden (sog. double correlated signature). Beispielsweise wird ein Substrat-Fingerprintbereich, wie beispielsweise die Positionen von Melierfasern, noch an der Papiermaschine erfasst und später bei der Konfektionierung des Substrates oder in der Druckerei gelesen und in Form einer zusätzlichen Codierung auf das Substrat aufgebracht.

Es kann auch ein bereits individuell markierter Sicherheitsfaden in die Papierbahn registergenau eingebracht werden. Die Markierung des Sicherheitsfadens kann dabei entweder schon bei der Herstellung des Sicherheitsfadens, erst unmittelbar an der Papiermaschine beim Einbringen oder kurz nach dem Einbringen mittels Laserung oder Digitaldruck erfolgen.

Gemäß einer bevorzugten Ausführungsform ist vorgesehen, dass die Datenbank für eine mögliche spätere Abfrage in einer elektronischen Datenverarbeitungsanlage wie beispielsweise einem Computer oder einem Computernetzwerk abgespeichert wird. Alle erzeugten und erfassten Daten werden dabei in einem Datenbanksystem erfasst, so dass diese ort- und zeitunabhängig von einem Nutzer mit entsprechenden Zugangsrechten auslesen werden können.

Mit dem erfindungsgemäßen Verfahren ist eine sequentielle Code-Erweiterung möglich. Hierbei werden an der Papiermaschine die zukünftigen Papierbögen eindeutig markiert, beispielsweise mit der Zeichenfolge "MTS1234", und die Markierung maschinell erfasst. Nachfolgend wird beispielsweise in der Druckerei der Platten- bzw. Einzelnutzencode, beispielsweise in Form der Zeichenfolge "B7", und eine laufende Nummer der individuellen Banknote, beispielsweise die Zeichenfolge "BN9876", ergänzt. Es entsteht ein gesamter Code, der eindeutig und lückenlos alle Materialen und Produktionsschritte erfasst, in diesem Beispiel die Zeichenfolge "MTS1234B7BN9876".

Alternativ kann ein erster Code in das Substrat an der Papiermaschine mit einem E-Typ-Wasserzeichen eingebracht werden, das die Position des Banknotenbogens auf dem Sieb der Papiermaschine angibt, beispielsweise die Zeichenfolge "C3". Diese Markierung wird dann in einem weiteren Schritt, beispielsweise an der Schlussgruppe der Papiermaschine oder später, mit einer nutzenindividuellen Markierung (beispielsweise mittels Laserablation, Inkjet, etc.) versehen, beispielsweise mit der Zeichenfolge "1234", so dass sich insgesamt in diesem Beispiel die Zeichenfolge "C3-1234" ergibt.

Auch ein nutzenindividuelles Wasserzeichen ist möglich, beispielsweise durch Prägung der zukünftigen Nutzen während oder nach der Papierherstellung durch individuelle lokale Änderung der Papierdicke. Eine derartige Prägung kann beispielsweise durch ein individuelles Egoutteur-Wasserzeichen erfolgen, bei dem mittels eines individuell einstellbaren Prägestempels (ähnlich einer Zifferung) das noch feuchte Papiersubstrat unmittelbar nach der Papierherstellung verprägt wird.

Gemäß einer weiteren bevorzugten Ausführungsform ist vorgesehen, dass das individuelle Merkmal und die Zifferung, die beispielsweise in einem abschließenden Druckschritt auf die druckfrische Banknote aufgedruckt wird, miteinander verknüpft sind. Besonders bevorzugt ist der Informationsgehalt von individuellem Merkmal und Zifferung gleich, d.h. beide zeigen beispielsweise den gleichen alphanumerischen Text. Es erfolgt somit eine Verknüpfung der frühen "Erstcodierung" mit der finalen "Endcodierung" nach dem Druck der Banknote, wobei beide Codierungen logisch verknüpft sind bzw. den gleichen Informationsgehalt aufweisen.

Durch die lückenlose Nachverfolgbarkeit (track-and-trace) einer einzelnen Banknote und eines Vorläufers der Banknote in Form eines einzelnen Nutzens auf einem Banknotenbogen während des Herstellungsprozesses der Banknote und des einzelnen Nutzens werden u. a. folgende Vorteile erreicht:
- Erhöhung der Sicherheit: eine lückenlose Verfolgbarkeit der hochsicheren Bestandteile einer Banknote (wie beispielsweise Sicherheitsfaden, Sicherheitsfolie, Papierbahn, Papierbogen, bedruckter Bogen, einzelne Note) ist gewährleistet und kann zu jedem Zeitpunkt geprüft werden. Es können auch Makulatur bzw. Ausschussmaterial (Papierbögen oder einzelne Banknoten) erfasst und dokumentiert werden.
- Erhöhung der Transparenz: eine lückenlose, dynamische, Online-Verfolgung des Produktionsfortschrittes erlaubt eine bessere Planung für die jeweils nächsten Bearbeitungs- bzw. Prozessschritte.
- Erhöhung der Qualitätssicherung: die einfache, rasche, lückenlose Nachverfolgbarkeit erlaubt online an jedem Ort und zu jeder Zeit einen kompletten Überblick der Herstellungskette (welcher Lieferant, Hersteller, welches Material, etc.).

Mit der Erfindung ist es somit insbesondere möglich, den Produktionsstatus oder Fortschrittsbericht einer einzelnen Banknote online und dynamisch zu verfolgen (vergleichbar wie bei der Paketzustellung), d.h. wo ist die Banknote (bzw. der Faden, die Papierbahn) zu jedem beliebigen Zeitraum und in welchem Zustand ist sie gerade (Konfektionsschritt bei der Papierherstellung, Druckschritt, Transport, etc.).

Besonders bevorzugt ist es mit der Erfindung auch möglich, eine entsprechend ausgerüstete Banknote im späteren Umlauf zu kontrollieren oder nachzuverfolgen, also insbesondere nach der Ausgabe der Banknote durch eine Zentralbank. Hierzu kann das individuelle Merkmal erfasst werden, beispielsweise mit einem speziellen Lesegerät oder der Kamera und einer entsprechenden App eines Smartphones, und aus der Datenbank weitere Informationen zu der entsprechenden Banknote abgefragt werden, wie beispielsweise das Herstellungsdatum, der Herstellungsort oder die Produktionsprozesse. Dies hat den besonderen Vorteil, dass eine Qualitätskontrolle jederzeit während des Banknotenumlaufs möglich ist, indem der ursprüngliche Zustand der Banknote mit dem jeweiligen im Umlauf vorliegenden Zustand verglichen wird und Rückschlüsse beispielsweise auf die Haltbarkeit verschiedener Produktionsverfahren oder Materialien gezogen werden.

Das Substrat einer Banknote besteht besonders bevorzugt aus Papier aus Baumwollfasern oder aus anderen natürlichen Fasern oder aus Synthesefasern oder einer Mischung aus natürlichen und synthetischen Fasern, oder aus mindestens einer Kunststofffolie. Weiterhin bevorzugt besteht das Substrat aus einer Kombination aus mindestens zwei übereinander angeordneten und miteinander verbundenen unterschiedlichen Substraten, einem sogenannten Hybrid. Hierbei besteht das Substrat beispielsweise aus einer Kombination Kunststofffolie-Papier-Kunststofffolie, d.h. ein Substrat aus Papier wird auf jeder seiner beiden Seiten durch eine Kunststofffolie bedeckt, oder aus einer Kombination Papier-Kunststofffolie-Papier, d.h. ein Substrat aus einer Kunststofffolie wird auf jeder seiner beiden Seiten durch Papier bedeckt.

Das Substrat kann auch aus reiner Kunststofffolie bestehen, wobei die Kunststofffolie nach der Herstellung in einem ersten Konfektionierungsschritt bevorzugt auf Rolle oder bereits in Bögen geschnitten mit diversen vollflächigen oder bereichsweisen Materialien versehen wird, wie z.B. eine Deckweißschicht, maschinenlesbare Sicherheitselemente, optisch variable Sicherheitselemente, Farbannahmeschicht, gedruckte Wasserzeichen imitierende Elemente, etc.

Angaben zum Gewicht des verwendeten Substrats sind beispielsweise in der Schrift DE 102 43 653 A9 angegeben, deren Ausführungen diesbezüglich vollumfänglich in diese Anmeldung aufgenommen werden. Die Schrift DE 102 43 653 A9 führt insbesondere aus, dass die Papierschicht üblicherweise ein Gewicht von 50 g/m² bis 120 g/m² aufweist, vorzugsweise von 80 g/m² bis 90 g/m². Selbstverständlich kann je nach Anwendung jedes andere geeignete Gewicht eingesetzt werden.

Ein individuelles Merkmal im Sinne dieser Erfindung ist eine musterförmig gestaltete und maschinell und gegebenenfalls auch visuell wahrnehmbare Information. Diese kann beispielsweise eine alphanumerische Zeichenfolge aus Ziffern und/oder Buchstaben, eine graphische Abbildung, ein Bild, einen Text oder sonstige Zeichen bilden. Besonders bevorzugt besteht die Information dabei aus positiven oder/und negativen Motiven. Bei einem positiven Motiv wird hierbei ein Motivelement selbst auf das Substrat aufgebracht, wohingegen bei einem negativen Motiv der das Motivelement umgebende Bereich auf das Substrat aufgebracht wird. Ein positives Motiv ist beispielsweise ein in dunkler Farbe auf das helle Substrat aufgedruckter Buchstabe. Ein negatives Motiv ist beispielsweise eine in dunkler Farbe auf das Substrat aufgebrachte Fläche, die innerhalb der Fläche einen unbedruckten Bereich in Form eines Buchstabens aufweist.

Die individuellen Merkmale können sichtbar bzw. in dem zu untersuchenden Wellenlängenbereich elektromagnetischer Strahlung erkennbar und/ oder transluzent und/oder transparent und/oder unsichtbar bzw. nicht erkennbar sein.

Es versteht sich, dass die vorstehend genannten und die nachfolgend noch zu erläuternden Merkmale nicht nur in den angegebenen Kombinationen, sondern auch in anderen Kombinationen einsetzbar sind.

Anhand der nachfolgenden Beispiele und ergänzenden Figuren werden die Vorteile der Erfindung erläutert. Die Erfindung ist durch den Schutzumfang des Anspruchssatzes definiert. Die Beispiele stellen bevorzugte Ausführungsformen dar, auf die jedoch die Erfindung in keinerlei Weise beschränkt sein soll.

Im Einzelnen zeigen schematisch:
- Fig. 1: Verfahrensschritte des Standes der Technik zur Herstellung von Banknotensubstrat und Banknotenbogen,
- Fig. 2: Verfahrensschritte des Standes der Technik zur Herstellung von Banknoten aus Banknotenbogen.

Fig. 1 zeigt schematisch Verfahrensschritte des Standes der Technik zur Herstellung von Banknotensubstrat und Banknotenbogen. In einer Papiermaschine wird das Papiersubstrat erzeugt, wobei in der Papiermaschine ein oder mehrere Sicherheitsfäden in das Substrat eingebracht werden. Das in der Papiermaschine entstandene Papiersubstrat wird auf eine Rolle gewickelt und diese im Umroller umgewickelt und im Rollenschneider in mehrere schmalere Rollen geschnitten, die typischerweise die Breite der späteren Banknotenbogen aufweisen. Im Schritt "Folienapplikation" werden die Rollen umgewickelt und dabei Sicherheitsstreifen bzw. Hologrammstreifen auf die Papierbahn aufgebracht. Im Schritt "Konfektionierung" werden Sicherheitsmerkmale auf die Papierbahn aufgebracht, beispielsweise optisch variable Sicherheitselemente durch Drucktechniken oder durch Transferapplikation oder Laminierung oder Iriodin-Streifen im Siebdruck. Die Abfolge der Applikation von Sicherheitselementen durch Druck, Transfer, Laminiation etc. kann dabei variieren. Der Bogenschneider schneidet die Papierbahn in Banknotenbogen. Anschließend werden die Banknotenbogen gestapelt und verpackt.

Diese Banknotenbogen werden anschließend, wie in Fig. 2 gezeigt, weiterverarbeitet. Hierbei werden die Banknotenbogen zunächst mit einem Offsetdruck bedruckt, anschließend im Verfahrensschritt "Folienapplikation" Sicherheitsfolien oder Sicherheitsstreifen auf die Banknotenbogen aufgebracht, anschließend weitere Druckelemente im Siebdruck, Intaglio- bzw. Stichtiefdruck und dann im Hochdruck die Zifferung aufgebracht. Schließlich werden die Vorder- und Rückseite der Banknotenbogen optional zum Schutz vor Umwelteinflüssen und mechanischer Beschädigung lackiert und/ oder mit einer Schutzfolie versehen (Bogenlaminierung) und die Banknotenbogen in einzelne Banknoten geschnitten und diese abschließend (nicht dargestellt) gestapelt und verpackt. Die Reihenfolge der Applikations- und Druckschritte kann dabei variieren.

Fig. 1 bildet die Verfahrensschritte des Standes der Technik ab, wie sie insbesondere in einer Papierfabrik durchgeführt werden. Die nachfolgenden Verfahrensschritte, die in Fig. 2 dargestellt sind, bilden Verfahrensschritte des Standes der Technik ab, wie sie insbesondere in einer Banknotendruckerei durchgeführt werden. Die Reihenfolge der oben beschriebenen Verfahrensschritte innerhalb von Fig. 1 und Fig. 2 sowie zwischen Fig. 1 und Fig. 2 ist jedoch teilweise veränderbar bzw. austauschbar. Beispielsweise können die Verfahrensschritte Offsetdruck, Siebdruck und Intaglio sowie Folienapplikationen untereinander getauscht oder teilweise sogar weggelassen oder gleichzeitig durchgeführt werden.

Bei allen Schritten aus Fig. 1 und Fig. 2 können erfindungsgemäß individuelle Merkmale auf das Substrat aufgebracht, ausgelesen und in der Datenbank abgespeichert werden. Hierbei können besonders bevorzugt zusätzliche Daten mit abgespeichert und dem entsprechenden Nutzen zugeordnet werden, wie beispielsweise Maschinendaten, Qualitätsdaten des Substrats (Dicke, Breite, Feuchtigkeit, Masse, optische Dichte, Zusammensetzung, etc.), Namen der Unternehmen, verantwortlicher Produktionsleiter / Maschinenbediener, Umgebungsbedingungen (Temperatur, Feuchtigkeit, etc.), Uhrzeit, Datum und Verarbeitungsort.

## Patentansprüche

1. Verfahren zur Kontrolle und/oder Nachverfolgung einer einzelnen Banknote und eines Vorläufers der Banknote in Form eines einzelnen Nutzens auf einem Banknotenbogen während des Herstellungsprozesses der Banknote und des einzelnen Nutzens, **dadurch gekennzeichnet, dass** ein individuelles Merkmal der Banknote oder des einzelnen Nutzens erfasst wird und in einer Datenbank für eine mögliche spätere Abfrage gespeichert wird, wobei das individuelle Merkmal der Banknote oder des einzelnen Nutzens während des Herstellungsprozesses der Banknote oder des einzelnen Nutzens auf die Banknote oder den einzelnen Nutzen aufgebracht wird oder das individuelle Merkmal bereits unmittelbar nach der Herstellung der Banknote oder des Vorläufers auf die Banknote oder den einzelnen Nutzen aufgebracht wird.

2. Verfahren nach Anspruch 1, **dadurch gekennzeichnet, dass** das individuelle Merkmal mittels eines Lasers oder mittels eines Druckverfahrens oder eines anderen bildgebenden Verfahrens auf die Banknote oder den einzelnen Nutzen aufgebracht wird.

3. Verfahren nach einem der Ansprüche 1 bis 2, **dadurch gekennzeichnet, dass** das individuelle Merkmal durch eine Zifferung, bestehend aus einem oder mehreren alphanumerischen Zeichen, oder einen Code wie beispielsweise einen Strichcode oder einen 2D-Code oder einem andersartigen maschinenlesbaren Code gebildet wird.

4. Verfahren nach Anspruch 1, **dadurch gekennzeichnet, dass** das individuelle Merkmal der Banknote, oder des einzelnen Nutzens durch eine Material- und/oder Formeigenschaft der Banknote oder des einzelnen Nutzens gebildet wird.

5. Verfahren nach Anspruch 4, **dadurch gekennzeichnet, dass** die Material- und/oder Formeigenschaft der Banknote oder des einzelnen Nutzens gebildet wird durch die individuelle Oberflächenbeschaffenheit, Materialbeschaffenheit, Transluzenz, geometrische Abmessung der Banknote oder des einzelnen Nutzens und/oder die individuelle Positionierung einzelner Sicherheitselemente oder Sicherheitsmerkmale auf und/oder in der Banknote oder dem einzelnen Nutzen.

6. Verfahren nach mindestens einem der vorigen Ansprüche, **dadurch gekennzeichnet, dass** das individuelle Merkmal mittels eines maschinellen Verfahrens auslesbar ist und mittels eines entsprechenden Sensors erfasst wird.

7. Verfahren nach Anspruch 6, **dadurch gekennzeichnet, dass** das individuelle Merkmal optisch erfassbare, lumineszierende, magnetische, infrarote, elektrisch leitfähige und/oder mittels elektromagnetischer Felder auslesbare Merkmale aufweist.

8. Verfahren nach mindestens einem der vorigen Ansprüche, **dadurch gekennzeichnet, dass** die Datenbank für eine mögliche spätere Abfrage in einer elektronischen Datenverarbeitungsanlage wie beispielsweise einem Computer oder einem Computernetzwerk abgespeichert wird.

## Claims

1. Method for checking and/or tracing an individual banknote and a precursor of the banknote in the form of an individual single unit on a banknote sheet during the production process of the banknote and of the individual single unit, **characterized in that** an individual feature of the banknote or of the individual single unit is detected and stored in a database for possible subsequent retrieval, wherein the individual feature of the banknote or of the individual single unit is applied during the production process of the banknote or of the individual single unit to the banknote or the individual single unit, or the individual feature has already been applied to the banknote or the individual single unit immediately after the production of the banknote or of the precursor.

2. Method according to Claim 1, **characterized in that** the individual feature is applied to the banknote or the individual single unit by means of a laser or by means of a printing method or another imaging method.

3. Method according to either of Claims 1 and 2, **characterized in that** the individual feature is formed by lettering, consisting of one or more alphanumeric characters, or a code such as a barcode or a 2D code or a machine-readable code of a different type.

4. Method according to Claim 1, **characterized in that** the individual feature of the banknote or of the individual N-copy is formed by a material property and/or shape property of the banknote or of the individual single unit.

5. Method according to Claim 4, **characterized in that** the material property and/or shape property of the banknote or of the individual single unit is formed by the individual surface condition, material condition, translucency, geometric dimension of the banknote or of the individual single unit and/or the individual positioning of individual security elements or security features on and/or in the banknote or the individual single unit.

6. Method according to at least one of the preceding claims, **characterized in that** the individual feature is readable by means of a machine method and is detected by means of a corresponding sensor.

7. Method according to Claim 6, **characterized in that** the individual feature comprises optically detectable, luminescent, magnetic, infrared and/or electrically conductive features and/or features which are readable by means of electromagnetic fields.

8. Method according to at least one of the preceding claims, **characterized in that** the database is stored in an electronic data processing system, such as a computer or a computer network, for possible subsequent retrieval.

## Revendications

1. Procédé de contrôle et/ou de suivi d'un billet de banque individuel et d'un précurseur du billet de banque sous la forme d'une copie individuelle sur une feuille de billets de banque pendant le processus de fabrication du billet de banque et de la copie individuelle, **caractérisé en ce qu'**une caractéristique individuelle du billet de banque ou de la copie individuelle est détectée et mémorisée dans une base de données en vue d'une éventuelle consultation ultérieure, la caractéristique individuelle du billet de banque ou de la copie individuelle étant appliquée sur le billet de banque ou la copie individuelle pendant le processus de fabrication du billet de banque ou de la copie individuelle ou la caractéristique individuelle étant appliquée sur le billet de banque ou la copie individuelle immédiatement après la fabrication du billet de banque ou du précurseur.

2. Procédé selon la revendication 1, **caractérisé en ce que** la caractéristique individuelle est appliquée sur le billet de banque ou sur la copie individuelle au moyen d'un laser ou au moyen d'un procédé d'impression ou d'un autre procédé de reproduction.

3. Procédé selon l'une des revendications 1 à 2, **caractérisé en ce que** la caractéristique individuelle est formée par un chiffrement comprenant un ou plusieurs caractères alphanumériques, ou un code tel qu'un code barre ou un code 2D ou un autre type de code lisible par machine.

4. Procédé selon la revendication 1, **caractérisé en ce que** la caractéristique individuelle du billet de banque ou de la copie individuelle est formée par une propriété de matière et/ou de forme du billet de banque ou de la copie individuelle.

5. Procédé selon la revendication 4, **caractérisé en ce que** la propriété de matière et/ou de forme du billet de banque ou de la copie individuelle est formée par la qualité de surface individuelle, la qualité de matière, la translucidité, les dimensions géométriques du billet de banque ou de la copie individuelle et/ou le positionnement individuel d'éléments de sécurité ou caractéristiques de sécurité individuels sur et/ou dans le billet de banque ou la copie individuelle.

6. Procédé selon l'une au moins des revendications précédentes, **caractérisé en ce que** la caractéristique individuelle peut être lue au moyen d'un procédé mécanique et est détectée à l'aide d'un capteur correspondant.

7. Procédé selon la revendication 6, **caractérisé en ce que** la caractéristique individuelle comporte des caractéristiques détectables optiquement, luminescentes, magnétiques, infrarouges, électriquement conductrices et/ou lisibles à l'aide de champs électromagnétiques.

8. Procédé selon l'une au moins des revendications précédentes, **caractérisé en ce que** la base de données est mémorisée en vue d'une éventuelle consultation ultérieure dans une installation de traitement de données électronique tel qu'un ordinateur ou un réseau informatique.
